# EUROPÄISCHE PATENTSCHRIFT

(11) **EP 0 154 168 B1**
(45) Veröffentlichungstag und Bekanntmachung des Hinweises auf die Patenterteilung: **23.03.1988**
(21) Anmeldenummer: 85101094.2
(22) Anmeldetag: 02.02.1985
(51) Int. Cl.: F17C 13/00, F25J 1/02

(54) **Integrierter Kompaktgasphasenseparator und Unterkühler**
Integrated compact gas phase separator and subcooler
Séparateur de phase gazeuse de forme compacte et intégré à un sous-refroidisseur

(30) Priorität: 02.03.1984 US 585523
(43) Veröffentlichungstag der Anmeldung: 11.09.1985
(73) Patentinhaber: MESSER GRIESHEIM GMBH, D-60314 Frankfurt (DE)
(72) Erfinder: Wieland, Rolf H., Norristown Pennsylvania 19401 (US)

(56) Entgegenhaltungen:
- DE-C- 520 946
- US-A- 3 092 973
- US-A- 3 866 427
- US-A- 3 946 572

## Beschreibung

Die Erfindung betrifft eine Vorrichtung zum Abtrennen der bei der Förderung von unter Druck stehendem, tiefsiedendem Flüssiggas verdampfenden Gasphase und zur Unterkühlung der verbleibenden Flüssigphase nach dem Oberbegriff des Anspruches 1.

Beim Transport derartigen Flüssiggases vom Drucklagerbehälter zu der Stelle, wo es verwendet werden soll, entstehen Probleme durch Wärmelecks in der Transportleitung, insbesondere dann, wenn die Transportleitungen lang sind. An diesen Wärmelecks verdampft eine gewisse Menge Flüssiggas zu einer Gasphase, welche von dem Flüssiganteil abzutrennen ist. Es genügt jedoch nicht, nur die Gasphase abzutrennen, sondern die verbleibende Flüssigphase muß unterkühlt werden, so daß sie eindringende Wärme aufnehmen kann ohne zu verdampfen.

Hierzu entspannt man einen Teil des unter Druck stehenden tiefsiedenden Flüssiggases auf einen niedrigeren Druck. Hierbei entsteht eine Flüssigkeit mit niedrigerer Temperatur, die man mit dem Flüssiggas in Wärmeaustausch bringt, um es zu unterkühlen. Eine entsprechende Einrichtung zeigt die US-A-3 866 427. Derartige Einrichtungen benötigen viel Platz, ihr Betrieb erfordert Fremdenergie und sie müssen überwacht und gewartet werden.

Der Erfindung liegt die Aufgabe zugrunde, eine Vorrichtung zum Abtrennen der bei der Förderung von unter Druck stehendem, tiefsiedendem Flüssiggas verdampfenden Gasphase und zur Unterkühlung der verbleibenden Flüssigphase zu schaffen, die als kompaktes Gerät unmittelbar vor der das tiefsiedende Flüssiggas verbrauchenden Maschine angeordnet werden kann, keine Fremdenergie benötigt und wartungsfrei ist.

Ausgehend von dem im Oberbegriff des Anspruches 1 berücksichtigten Stand der Technik ist diese Aufgabe erfindungsgemäß gelöst mit den im kennzeichnenden Teil des Anspruches 1 angegebenen Merkmalen.

Vorteilhafte Weiterbildungen der Erfindung sind in den Unteransprüchen angegeben.

Die erfindungsgemäße Vorrichtung umfaßt einen Unterkühler mit einem Bad aus kaltem Flüssiggas, einen in das Kühlbad eingetauchten Gasphasenseparator, eine Kühlschlange zum Transport von Flüssigkeit vom Gasphasenseparator durch das Kühlbad zur Herabsetzung der Temperatur des Flüssiggases in der Kühlschlange und dessen Rücktransport zu den Versorgungsleitungen sowie einen Schwimmerventilkontrollmechanismus zur Regelung des Flüssigkeitsniveaus im Unterkühler- und Separatorbad.

Die Zeichnung veranschaulicht ein Ausführungsbeispiel der Erfindung als Schemazeichnung, welche einen erfindungsgemäß gebauten integrierten Kompaktgasphasenseparator und Unterkühler darstellt.

In der Zeichnung ist ein integrierter Kompaktgasphasenseparator und Unterkühler 11 zum Entfernen von Gasphasen aus Flüssiggas und zum Unterkühlen des Flüssiggases zu sehen, welches zum IJnterkühler 11 durch eine mit einem Einlaßrohr 13 verbundene Transportleitung geführt, von der Gasphase befreit, unterkühlt und zu einer Transportleitung durch ein Auslaßrohr 15 geleitet wird. Der Unterkühler umfaßt einen zur Verhinderung von Wärmelecks vakuumisolierten Behälter 17. Die Außenseite des Behälters 17 wird nicht übermäßig abgekühlt und die Isolierung verhindert, daß die Kälte im Innern des Behälters 17 nach außen abströmt.

Es wird ein Kühlbad 19 aus Flüssiggas innerhalb des Behälters 17 aufrechterhalten, welches gegebenenfalls ein umgebendes Bad aus flüssigem Stickstoff bei 196°C (-320 °F) und Atmosphärendruck (14,7 psi) sein kann. Das Kühlbad 19 wird auf einem Flüssigkeitsspiegel 21 mittels eines Ventils 23 gehalten, wobei ein Schwimmer 25 mit dem Ventil 23 mittels eines Arms 27 verbunden ist.

Der Gasphasenseparator schließt einen Separatorbehälter 29 ein, welcher innerhalb des Behälters 17 angeordnet ist und sich im kalten Kühlbad 19 befindet.

Durch das Einlaßrohr 13 fließt Flüssiggas von einer Flüssiggasversorgungsleitung in den Behälter 29 durch eine Öffnung 31 in ein auf einem Flüssigkeitsniveau 35 mittels der Lage eines Ablaßrohres 37 gehaltenes Separatorflüssigbad 33. Die aus dem Separatorflüssigbad 33 abgetrennten Gasphasen werden vom Separatorbehälter 29 durch das Ablaßrohr 37 zum Ventil 23 geführt, von wo aus sie in den oberen Teil des Behälters 17 oberhalb des Flüssigkeitsspiegels 21 verbracht werden. Von dort aus kann der verdampfte Anteil an die Atmosphäre durch ein am oberen Teil des Behälters 17 angebrachtes Entlüftungsventil 39 abgelassen werden.

Alternativ kann das Entlüftungsventil 39 geschlossen und der verdampfte Anteil zu einem Druckregler 41 durch das Rohr 43 transportiert werden. Der Druckregler 41 kann anstelle der Regelung des vom Entlüftungsventil 39 im Behälter 17 eingestellten Umgebungsdrucks, sofern das Entlüftungsventil 39 geschlossen ist, die Druckregelung im Behälter 17 übernehmen, wobei der Druck über oder unter den Umgebungsdruck gesteigert bzw. gesenkt wird, wodurch auch die Temperatur des Flüssiggases im Kühlbad 19 regelbar ist.

Die Flüssigkeit im Separatorflüssigkeitsbad 33 wird aus dem Separator heraus durch eine Öffnung 45 im unteren Teil des Separatorbehälters 29 in die Kühlschlangen 47 geführt, wo zum Unterkühlen des in den Schlangen enthaltenen Flüssiggases und zu dessen Weiterleitung zum Auslaßrohr 15 bei der gewünschten Temperatur und entsprechendem Druck ein Wärmeaustausch stattfindet. So kann beispielsweise flüssiger Stickstoff in den Unterkühler 11 durch das Einlaßrohr 13 bei -178 °C (- 289 ^{O}F) und 4,2 kg/cm² (60 psi) gelangen und zum Auslaßrohr 15 bei 196°C (-320 °F) und 4,2 kg/cm² (60 psi) geführt werden.

Die Wärme aus den Kühlschlangen 47 erwärmt die Flüssigkeit im Kühlbad 19 und bringt einen Teil davon zum Verdampfen, um so den Flüssigkeitsspiegel 21 zu senken und dadurch das Ventil 23 zum Öffnen zu betätigen und Gas aus dem oberen Teil des Separatorbehälers 29 abzuführen. Sobald das ganze Gas aus dem oberen Teil des Separatorbehälters 29 abgeführt ist und das Niveau des Separatorflüssigkeitsbades 33 das Ablaßrohr 37 erreicht hat, wird Flüssigkeit aus dem Separator zum Ventil 23 in den Behälter 17 transportiert. Dies bewirkt ein Ansteigen des Flüssigkeitsspiegels 21 mit Heben des Schwimmers 25 und Absperren des Ventils 23.

Der an dieser Stelle zur Erläuterung der Erfindung benutzte Unterkühler 11 ist auch für den Gebrauch von Tieftemperaturflüssigkeiten, welche von flüssigem Stickstoff verschieden sind, geeignet. Der Unterkühler 11 ist in seinen Ausmaßen kompakt und ermöglicht es dem Benutzer, ihn an oder in der Nähe der Vorrichtung aufzustellen, wo das unterkühlte Flüssiggas verbraucht wird.

Die Flüssigkeit im Seperatorbehälter 29 ist die im Separator und Unterkühler zu behandelnde Verbrauchsflüssigkeit, welche zu den Versorgungsleitungen durch das Auslaßrohr 15 zurückgeführt wird.

Nach einem Ausführungsbeispiel der Erfindung ist das Flüssiggas flüssiger Stickstoff, welcher in den Gasphasenseparator bei einer Temperatur von ca. -178 °C (―289 °F) und einem Druck von 4,2 kg/cm² (60 psi) eingeleitet ist, im Unterkühler 11 unterkühlt und zu den Versorgungsleitungen durch das Auslaßrohr 15 bei ca. -196 °C (-320 °F) und 4,2 kg (60 psi) transportiert wird.

Außer flüssigem Stickstoff können mit dem Unterkühler 11 auch verflüssigte Gase, wie Sauerstoff, Helium, Wasserstoff, verflüssigte Erdöl- oder Erdgase etc. behandelt werden. Das aus dem Unterkühler 11 stammende Flüssiggas ist von der Gasphase befreit und unterkühlt, so daß es der Einwirkung von Wärme besser standzuhalten vermag und im Fall von Stickstoff nicht eher zu verdampfen beginnt, als es eine Temperatur von -196 °C (-289 °F) erreicht hat. Erfindungsgemäß wird ein in den Unterkühler integrierter Gasphasenseparator eingesetzt. Ferner wird nach der Erfindung Gas aus dem Gasphasenseparator herausgeleitet, Flüssigkeit zum Unterkühlerbad transportiert und sowohl im Gasphasenseparator als auch im Unterkühler mittels eines Schwimmerventils ein Flüssigkeitsniveau aufrechterhalten.

Die erfindungsgemäße Vorrichtung ist von sehr kompakten Ausmaßen (ca. 41 cm (16 Zoll) Außendurchmesser x 61 cm (24 Zoll) Höhe), welche es dem Benutzer ermöglichen, die Einheit bei der Vorrichtung aufzustellen, wo das unterkühlte Flüssiggas verbraucht wird.

Das Flüssigkeitsniveau 35 des Separatorbades wird durch die Höhe des Ablaßrohres 37, welches mit dem Ventil 23 in Verbindung steht, konstant gehalten.

Sobald sich der Separatorbehälter 29 bis zur Höhe des Abflußrohres 37 füllt, bewegt sich die Flüssigkeit aus dem Separator in den Unterkühler, bis die Flüssigkeit im Unterkühler den Flüssigkeitsspiegel 21 erreicht, was zum Schließen des Ventils 23 führt. Wärme aus den Kühlschlangen 47 verdampft sodann einen Teil der Flüssigkeit im Kühlbad 19, wobei der Flüssigkeitsspiegel 21 gesenkt und das Ventil 23 geöffnet wird, um das Gas aus dem Separatorbehälter 29 in den Behälter 17 eintreten zu lassen, da das Flüssigkeitsniveau 35 wegen des Austritts von Flüssigkeit aus dem unteren Teil des Separatorbehälters 29 in die Kühlschlangen 47 abgesenkt ist. Der Separatorbehälter 29 läßt sodann Gas so lange austreten, bis das Flüssigkeitsniveau 35 das Ablaßrohr 37 erreicht, worauf die Flüssigkeit aus dem Separatorflüssigkeitsbad 33 des Separatorbehälters 29 in den Unterkühlerbehälter so lange übertritt bis der Flüssigkeitsspiegel 21 des Kühlbades 19 zum Schließen des Ventils 23 hoch genug angestiegen ist.

In der Praxis findet ein mehr oder weniger ständiges Austreten von Gas aus dem Separatorbehälter 29 statt, weil das Ventil 23 nie völlig schließt und ständig Gas austreten läßt und so die Flüssigkeit im Kühlbad 19 ergänzt.

Sobald flüssiger Stickstoff vom Separatorbehälter 29 zum Kühlbad 19 transportiert wird, kühlt dieser automatisch bei Umgebungsdruck auf -196 °C (-320 °F) ab. Demgemäß bringt die Wärme aus den Kühlschlangen 47, sobald der ―178°C (―289°F) warme flüssige Stickstoff durch die Kühlschlangen 47 strömt, das umgebende Bad zum Verdampfen, wobei der Flüssigkeitsspiegel 21 fällt und das Ventil 23 öffnet, welches alle Gase im Separatorbehälter 29 abzieht und nach dem Abziehen der Gase Flüssigkeit aus dem Separatorflüssigkeitsbad 33 abzieht, um sie zum Kühlbad 19 zu transportieren, zu ergänzen und auf sein Niveau zu bringen.

Die erfindungsgemäße Vorrichtung ermöglicht ein automatisches System mit nur einem beweglichen Teil, dem Ventil 23. Sie benötigt weder Temperaturregeleinrichtungen, noch Magnetventile oder Energieversorgungen. Gewünschtenfalls kann die Auslaßtemperatur des Flüssiggases geregelt werden, indem der Behälter 17 gegebenenfalls durch den Druckregler 41 mit Druck beaufschlagt wird, während das Entlüftungsventil 39 geschlossen ist. Im Falle von flüssigem Stickstoff wird die Temperatur des Kühlbades 19 höher als -196 °C (-320 °F), sofern der Druck im Behälter 17 auf Werte oberhalb Atmosphärendruck eingestellt ist. Andererseits wird die Badtemperatur kälter als -196 °C (- 320 °F), sofern Unterdruck am umgebenden Kühlbad 19 angelegt wird. Demgemäß liefert der erfindungsgemäße integrierte Unterkühler-Separator absolute Flüssigkeit ohne Gasphasen, und zwar bei jeder gewünschten Temperatur durch geeignete Wahl des Drucks im Unterkühler.

## Patentansprüche

1. Vorrichtung zum Abtrennen der bei der Förderung von unter Druck stehendem, tiefsiedendem Flüssiggas verdampfenden Gasphase und zur Unterkühlung der verbleibenden Flüssigphase, mit einem isolierten Behälter (17) zur Aufnahme eines Kühlbades (19), welches aus einem auf niedrigen Druck entspannten Teilstrom des tiefsiedenden Flüssiggases gebildet wird, sowie einer Einrichtung (39, 41, 43) zum Abzug der Gasphase aus dem isolierten Behälter (17), wobei ferner ein Einlaßrohr (13) und ein Auslaßrohr (15) für das zu behandelnde tiefsiedende Flüssiggas vorgesehen sind und Einrichtungen zur Wärmeübertragung von dem zu behandelnden tiefsiedenden Flüssiggas auf das Kühlbad (19) und zur Konstanthaltung des Flüssigkeitsspiegels (21) des Kühlbades (19) vorhanden sind, dadurch gekennzeichnet, daß innerhalb des isolierten Behälters (17), im Kühlbad (19) ein Separatorbehälter (29) angeordnet ist, in welchen das Einlaßrohr (13) mündet und der Separatorbehälter (29) im unteren Teil zum Abzug der Flüssigphase eine Öffnung (45) aufweist, welche über eine im Kühlbad angeordnete Kühlschlange (47) mit dem Auslaßrohr (15) verbunden ist, und ferner in mittlerer Höhe des Separatorbehälters (29) ein Ablaßrohr (37) mit einem Ventil (23) zum Ablassen von Gasphase und/oder Flüssigphase aus dem Separatorbehälter (29) in das Innere des isolierten Behälters (17) angeschlossen ist, wobei das Ventil (23) als Schwimmerventil ausgebildet ist, welches den Ventilquerschnitt in Abhängigkeit vom Niveau des Flüssigkeitsspiegels (21) des Kühlbades (19) in der Weise regelt, daß das Ventil (23) bei steigendem Flüssigkeitsspiegel (21) geschlossen wird.

2. Vorrichtung nach Anspruch 1, dadurch gekennzeichnet, daß die Kühlschlange (47) aus Kupfer besteht.

3. Vorrichtung nach Anspruch 1 oder 2, gekennzeichnet durch einen Druckregler (41) zum Abzug der Gasphase aus dem isolierten Behälter (17).

## Claims

. 1. Apparatus for separation of the gas phase evaporating during the handling of pressurized low-boiling liquid petroleum gas and for supercooling of the remaining liquid phase, having an insulated tank (17) for receiving a cooling bath (19), which is formed by a partial stream of the low-boiling liquid petroleum gas relieved to low pressure, and having a device (39, 41, 43) for drawing off of the gas phase from the insulated tank (17), an inlet pipe (13) and an outlet pipe (15) also been provided for the low-boiling liquid petroleum gas to be treated and there being devices for heat transfer from the low-boiling liquid petroleum gas to be treated to the cooling bath (19) and for keeping constant the liquid level (21) of the cooling bath (19), characterized in that, in the cooling bath (19), within the insulated tank (17), is arranged a separator tank (29), into which the inlet pipe (13) opens out, and the separator tank (29) has in the lower part, for drawing off of the liquid phase, an opening (45), which is connected via a cooling coil (47), arranged in the cooling bath, to the outlet pipe (15), and there is connected furthermore, about halfway up the separator tank (29), a drainage pipe (37) with a valve (23) for draining of gas phase and/or liquid phase from the separator tank (29) into the inside of the insulated tank (17), the valve (23) being designed as a float valve, which controls the valve cross-section dependently on the height of the liquid level (21) of the cooling bath (19) in such a way that the valve (23) is closed if the liquid level (21) is rising.

2. Apparatus according to Claim 1, characterized in that the cooling coil (47) is made of copper.

3. Apparatus according to Claim 1 or 2, characterized by a pressure controller (41) for drawing off of the gas phase from the insulated tank (17).

## Revendications

1. Dispositif pour séparer la phase gazeuse évaporée lors du transport d'un gaz liquéfié, sous pression, à basse température d'ébullition et pour refroidir la phase liquide qui reste, dispositif comportant un réservoir isolé (17) pour recevoir un bain de refroidissement (19) constitué par une fraction du gaz liquéfié à basse température d'ébullition, qui est détendue à basse pression ainsi qu'une installation (39, 41, 43) pour extraire la phase gazeuse du réservoir isolé (17), ainsi qu'un tuyau d'entrée (13) et un tuyau de sortie (15) pour le gaz liquéfié, à basse température d'ébullition, traité, et des installations d'échange de chaleur pour transférer la chaleur du gaz liquéfié à basse température d'ébullition, traité, au bain de refroidissement (19) et pour maintenir constant le niveau (21) du liquide du bain de refroidissement (19), caractérisé par un réservoir de séparateur (29) à l'intérieur du réservoir isolé (17) dans le bain de refroidissement (19), réservoir dans lequel débouche le tuyau d'entrée (13) et le réservoir (29) du séparateur comporte dans sa partie inférieure une ouverture (45) pour extraire la phase liquide, ouverture qui est reliée par un serpentin de refroidissement (47) placé dans le bain de refroidissement, au tuyau de sortie (15) et de plus, à hauteur moyenne du réservoir (29) du séparateur, il est prévu un tuyau de sortie (37) avec une soupape (23) pour évacuer la phase gazeuse et/ou la phase liquide du réservoir (29) du séparateur à l'intérieur du réservoir isolé (17), la soupape (23), telle une soupape à flotteur qui règle la section de la soupape en fonction du niveau du liquide (21) du bain de refroidissement (19) de façon à fermer la soupape (23) lorsque le niveau du liquide (21) monte.

2. Dispositif selon la revendication 1, caractérisé en ce que le serpentin de refroidissement (47) est en cuivre.

3. Dispositif selon la revendication 1 ou 2, caractérisé par un régulateur de pression (41) pour extraire la phase gazeuse du réservoir isolé (17).
